# DEMANDE DE BREVET EUROPEEN

(11) **EP 4 707 952 A1**
(43) Date de publication de la demande: **11.03.2026**
(21) Numéro de dépôt: 24199215.5
(22) Date de dépôt: 09.09.2024
(51) Int. Cl.: G04B 37/04, G04B 37/11

(54) **TÊTE DE MONTRE CONFIGURÉE POUR UN MONTAGE ET UN DÉMONTAGE DANS DES SENS OPPOSÉS**

(71) Demandeur: ETA SA Manufacture Horlogère Suisse, 2540 Grenchen (CH)
(72) Inventeur: WILLEMIN, Roger, 2540 Grenchen (CH); BRINGOLF, Martial, 2525 Le Landeron (CH)
(74) Mandataire: ICB SA

(57) **Abrégé**

L'invention concerne une tête de montre (1) pouvant être montée par le haut et démontée par le bas, la tête de montre (1) comprenant :
- une boîte prémontée (2) comportant une carrure (3) délimitant un logement intérieur (3a), le fond (4) monté avec des moyens de fixation réversibles sur ladite carrure (3) et un support de mouvement (5) monté à butée sur une face inférieure de la carrure (3),
- un mouvement (7) monté sur le support de mouvement (5) au sein de la boîte prémontée (2),
- un cadran (8) monté sur le mouvement (5),
- une glace (10) fermant la boîte prémontée (2) à l'extrémité opposée au fond (4),
ledit cadran (8) et ledit mouvement (7) ayant des dimensions inférieures ou égales à celles des dimensions du logement (3a) intérieur de la carrure (3) de manière à pouvoir traverser la carrure (3) par le haut et par le bas.

## Description

### Domaine technique de l'invention

L'invention concerne une tête de montre configurée pour un montage par le haut et un démontage/remontage par le bas.

### Arrière-plan technologique

Pour le montage d'une tête de montre, les concepteurs doivent décider d'un montage par le haut ou par le bas, c'est-à-dire du côté de la lunette ou du fond. De facto, pour l'horloger, le démontage sera réalisé dans le même sens, à savoir respectivement par le haut ou par le bas.

Il n'est jamais envisagé de réaliser le montage dans un sens et le démontage dans l'autre sens. Or, le montage et le démontage dans des sens opposés offrent une plus grande liberté pour l'horloger. C'est particulièrement avantageux pour les montres alimentées par piles, le démontage par le bas permettant un accès rapide à une pile sécurisée à l'intérieur de la boîte de montre et non placée dans un puits de pile du fond.

### Résumé de l'invention

La présente invention vise à vaincre un préjugé chez l'homme du métier en proposant un nouvel agencement de la tête de montre permettant un montage par le haut et un démontage-remontage par le bas.

A cet effet, une boîte de montre prémontée est mise à disposition avec un fond monté avec des moyens de fixation réversibles tels qu'une liaison à baïonnette, sur la carrure.

Plus précisément, la présente invention se rapporte à une tête de montre pouvant être montée par le haut et démontée par le bas, avec le bas définissant une position inférieure tournée vers un fond et avec le haut définissant une position supérieure opposée à la position inférieure, la tête de montre comprenant :
- une boîte prémontée comportant une carrure délimitant un logement intérieur, le fond monté avec des moyens de fixation réversibles sur ladite carrure et un support de mouvement monté à butée sur une face inférieure de la carrure,
- un mouvement monté sur le support de mouvement au sein de la boîte prémontée,
- un cadran monté sur le mouvement,
- une glace fermant la boîte prémontée à l'extrémité opposée au fond,
ledit cadran et ledit mouvement ayant des dimensions inférieures ou égales à celles des dimensions du logement intérieur de la carrure de manière à pouvoir traverser la carrure par le haut et par le bas.

Cet agencement permet de retourner la tête de montre et de réaliser un démontage-remontage par le bas. Cela offre ainsi une liberté de montage et de démontage.

Cela permet également pour les mouvements à quartz de réaliser une nouvelle variante avantageuse afin de supprimer le puit de pile et de sécuriser la pile à l'intérieur de la tête de montre.

En outre, cela permet de réaliser un design du fond indépendant de celui de la carrure.

### Brève description des figures

La figure 1A représente une vue éclatée des différentes parties de la boîte prémontée. La figure 1B représente une vue de la face supérieure du support de mouvement et la figure 1C représente une vue du fond.
La figure 2 représente la boîte prémontée.
La figure 3 illustre schématiquement le montage par le haut de composants d'habillage et du mouvement sur la boîte prémontée.
La figure 4 représente la tête de montre issue du montage.
La figure 5 illustre schématiquement le démontage par le bas de la tête de montre.
La figure 6 représente une vue partielle en coupe verticale du support de mouvement monté à butée sur la carrure.
La figure 7 représente le cadran fixé sur le mouvement.
La figure 8 représente une vue tridimensionnelle du verrou selon une variante.
La figure 9 représente une vue en coupe horizontale de la tête de montre avec cette variante de verrou.
La figure 10 représente une vue partielle en coupe verticale de cette variante de verrou au sein de la tête de montre avec le positionnement de l'outil pour retirer le verrou.
La figure 11 représente une vue en coupe horizontale de la tête de montre munie du verrou selon une autre variante, avec un agrandissement au niveau du verrou de la liaison à baïonnette.

### Description détaillée de l'invention

L'invention concerne une tête de montre 1 pouvant être montée par le haut, à savoir du côté de la lunette et démontée puis remontée par le bas, à savoir du côté du fond. L'invention se rapporte également au procédé de montage et démontage. Ci-après, on parlera de position inférieure pour celle tournée vers le fond et de position supérieure pour celle tournée vers la lunette.

Le montage de la tête de montre 1 est réalisé à partir d'une boîte de montre prémontée 2. La tête de montre visible en éclatée à la figure 3 est formée de la boîte dite prémontée 2, du mouvement 7, du cadran 8 et des aiguilles 9 montés dans la boîte, de la glace 10 fermant la tête de montre et éventuellement d'une lunette 11. La boîte prémontée 2 visible également en éclaté à la figure 1A comporte un fond 4, une carrure 3, un support de mouvement 5 et un joint d'étanchéité 6, par exemple O-ring. La carrure 3 et le fond 4 de la boîte prémontée peuvent être réalisés dans une matière synthétique, ou en d'autres mots plastique, ou métallique et la lunette de la tête de montre peut être réalisée dans un même matériau que la carrure et le fond ou dans un matériau distinct.

La boîte prémontée 2 est fermée par le fond 4 qui est monté sur la carrure 3 par des moyens de fixation réversibles. De préférence, le fond 4 est assemblé sur la carrure 3 avec une liaison à baïonnette. D'autres moyens de fixation tels qu'un vissage sont envisageables mais moins favorables car plus encombrants et nécessitant des éléments métalliques, ce qui exclut un fond 100% réalisé en matière plastique. De préférence, la boîte prémontée 2 comporte un verrou 22 qui empêche tout mouvement relatif en rotation du fond par rapport à la carrure. Préférentiellement, il se positionne entre les cornes 23 de la carrure 3 de manière à être caché après le placement du bracelet.

Pour assurer la liaison à baïonnette, le fond 4 comporte une rainure 12 ménagée dans un rebord 13 s'étendant en arc de cercle sur le pourtour 4a du fond 4 en direction de la carrure. La rainure 12 est ouverte à une extrémité de l'arc de cercle pour permettre l'engagement d'un rebord 14 saillant à l'intérieur de la carrure 3 et éventuellement fermée à l'autre extrémité par une butée (non représentée). La figure 6 représente une vue en coupe de cette liaison à baïonnette avec le rebord 14 de la carrure 3 engagé dans la rainure 12 du fond 4. Les rebords 13 et 14 sont préférentiellement présents en nombre autour du pourtour 4a du fond et à l'intérieur de la carrure 3 respectivement. Dans l'exemple illustré, les rebords 13 et 14 sont au nombre de 2 et diamétralement opposés.

La carrure 3 visible à la figure 1A comporte un logement 3a traversant recevant le support de mouvement 5 et le joint O-ring 6 avec le logement 3a fermé à une extrémité par le fond 4. La paroi latérale du logement 3a est munie des rebords 14 s'étendant radialement depuis l'extrémité inférieure de la paroi latérale. Sur cette paroi latérale est creusé un bord 17 sur lequel prend appui le joint 6 et sur lequel est monté à butée le support de mouvement 5.

Le support de mouvement 5 de forme sensiblement annulaire a un pourtour 5a. Depuis ce pourtour 5a sur la face inférieure du support de mouvement, s'étend une portion tronconique 5b visible aux figures 1A et 6. Sur la face opposée visible à la figure 1B, c'est-à-dire sur la face supérieure, est creusé à hauteur du pourtour 5a un épaulement 5c surmonté d'une paroi 5d. L'épaulement 5c prend appui sur le bord 17 de la carrure 3 pour assurer le montage à butée du support de mouvement 5 contre la carrure 3. Tel que montré à la figure 6, l'épaulement 5c prend appui sur la périphérie du bord 17 avec le joint 6 disposé dans l'espace entre le fond 4, la carrure 3 et le support de mouvement 5. Selon l'invention, la portion tronconique 5b du support de mouvement 5 facilite lors du placement du joint 6 son glissement jusqu'au-delà du pourtour 5a. Selon l'invention, la géométrie intérieure du support de mouvement est adaptée à la géométrie du mouvement qu'il supporte.

Le support de mouvement 5 comporte sur sa paroi 5d des repères 18 sous formes d'encoches ou d'ergots qui se positionnent dans des repères 19, 20 de forme complémentaire respectivement dans la carrure 3 (figure 1A) et dans le mouvement 7 (figure 5) de manière à indexer le support de mouvement par rapport à la carrure et au mouvement lors du montage. Dans la paroi 5d peuvent en outre être ménagées des ouvertures 21 donnant de la flexibilité au support de mouvement 5.

Selon l'invention, le support de mouvement est monté à butée sur une face inférieure de la carrure, ce qui permet son montage et démontage uniquement par le fond. Par contre, le cadran et le mouvement présentent des caractéristiques qui assurent leur montage et démontage dans les deux sens. Selon l'invention, le cadran 8 et le mouvement 7 ont des dimensions inférieures ou égales à celles des dimensions du logement 3a intérieur de la carrure 3 de manière à pouvoir traverser la carrure 3 par le haut et par le bas. Si le mouvement et le cadran ont une forme sensiblement circulaire, le mouvement 7 et le cadran 8 ont respectivement un diamètre D1 et D2 égal ou inférieur au diamètre intérieur D3 de la carrure. On entend par diamètre D1 et D2, le diamètre du plus grand cercle virtuellement tracé autour du mouvement et du cadran. On entend par diamètre D3, le diamètre du plus petit cercle virtuellement tracé à l'intérieur de la carrure. Ainsi, en présence d'une portion en saillie à l'intérieur de la carrure, le cercle sera tracé à partir de l'extrémité de la portion en saillie. Idéalement, le diamètre D2 du cadran 8 correspond au diamètre D1 du mouvement 7 tel que montré à la figure 7.

Comme indiqué précédemment, la liaison à baïonnette de la boîte prémontée peut être verrouillée avec un verrou 22 qui est une pièce rapportée ou une pièce solidaire du fond. Dans une première variante visible aux figures 1A-2 et 8-9, le verrou 22 est une pièce rapportée sur la carrure 3 et sur le fond 4. A cet effet, la rainure 12 du fond 4 communique avec une encoche 26 pratiquée dans le rebord 13 (figure 1C). L'encoche 26 est destinée à être positionnée en face d'une ouverture 27 ménagée dans la paroi de la carrure 3 pour recevoir ensemble le verrou 22 (figure 1A). Ladite ouverture 27 traverse la paroi de la carrure 3 au niveau du rebord 14, éventuellement au milieu du rebord 14.

Le verrou 22 selon la première variante visible à la figure 8 se présente sous forme d'une pièce flexible avec deux crochets 22a,22b aux extrémités latérales qui viennent accrocher les extrémités 13a, 13b du rebord 13 qui encadrent l'encoche 26 du fond. Le verrou 22 présente des évidements 22c au nombre de trois dans l'exemple, pour apporter cette flexibilité à la pièce. Le verrou 22 peut également comporter une languette centrale 22d qui sépare deux évidements 22c à hauteur des deux crochets 22a,22b. Pour bloquer en rotation la liaison à baïonnette, le verrou est pincé pour rapprocher les deux crochets 22a,22b et introduit conjointement dans l'ouverture 27 de la carrure et dans l'encoche 26 du fond. Les deux crochets 22a,22b reprennent ensuite leur position pour accrocher les extrémités 13a,13b du rebord. Pour retirer le verrou, il est nécessaire d'introduire un outil 28 dans une fente 29 ménagée au travers du fond 4 (figure 1A). Comme montré à la figure 10, l'outil 28 vient appuyer sur la languette 22d et sur une paroi 22e en dessous de la languette 22d, ce qui va rétracter les crochets du verrou et pousser ce dernier hors de la carrure.

Le verrou 22 selon une deuxième variante est ménagé directement dans le fond 4. A la place de l'encoche 26, le fond 2 est muni d'une portion en saillie flexible 30 s'étendant radialement vers l'extérieur du fond 4 au niveau d'un des rebords 13 (figure 11). La portion en saillie 30 est rendue flexible par un évidement 30a pratiqué au sein d'une partie du rebord 13 et éventuellement de la portion en saillie 30. Le fond ne présente donc pas d'encoche 26 destinée à recevoir le verrou tandis que la carrure 3 est munie de son ouverture 27 pour recevoir la portion en saillie 30. Lors de l'assemblage avec la liaison à baïonnette, la portion en saillie est comprimée contre la paroi latérale du logement 3a de la carrure avant de tomber dans l'ouverture 27 de la carrure et reprendre sa forme. Pour retirer le verrou, un outil (non représenté) est introduit latéralement dans l'ouverture 27 de la carrure pour comprimer la portion en saillie 30 et libérer le fond en rotation.

Après le retrait du verrou, la boîte prémontée peut être démontée en introduisant un outil dans la fente 31 ou dans des orifices circulaires (non représentés) du fond 4 afin d'imprimer un mouvement de rotation au fond (figure 1A).

Le montage de la tête de montre se déroule comme suit. D'abord, la boîte 2 est prémontée en suivant les étapes suivantes. Le support de mouvement 5 est placé au sein de la carrure 3 en plaçant les repères 18 du support de mouvement 5 en regard des repères 19 de la carrure 3. Le joint 6 est positionné autour du support de mouvement 5 et ensuite le fond 4 vient fermer la boîte 2. Les rebords 13 sont positionnés sur le bord 17 dans les régions dépourvues des rebords 14. Ensuite, une rotation du fond 4 par rapport à la carrure 3 via, par exemple, un outil placé dans la fente 31 permet d'engager une extrémité du rebord 14 sur l'extrémité ouverte de la rainure 12. Ensuite, si verrou il y a, il est logé dans l'encoche 26 du fond et dans l'ouverture 27 de la carrure ou selon l'autre variante du verrou, seulement dans l'ouverture 27 de la carrure.

Une fois, la boîte prémontée 2, le montage du mouvement et des composants d'habillage est réalisé par le côté opposé au fond comme illustré à la figure 3. Le mouvement 7 est introduit au sein de la boîte avec ses repères indexés sur les repères 18 du support de mouvement 5. Préférentiellement, le cadran 8 est fixé préalablement au mouvement 7 de manière à être introduits conjointement au sein de la boîte (figure 7). Par exemple, le cadran peut être thermosoudé sur le mouvement. Pour une montre à quartz, le mouvement 7 peut comporter un compartiment 7a recevant une source amovible d'énergie 32 telle qu'une pile. Les aiguilles 9, la glace 10 et la lunette 11 sont ensuite placées. La glace peut être fixée par soudage sur la carrure avec la lunette cachant la soudure. La lunette peut également être fixée sur la carrure par soudage ultrason, par exemple. Il est également envisageable que la glace et la lunette soient d'un seul tenant collées ensemble ou encore qu'il n'y ait pas de lunette.

La tête de montre 1 ainsi obtenue est représentée à la figure 4. Pour le démontage visible à la figure 5, il est réalisé par le bas. La tête de montre est retournée pour accéder aisément au fond 4. S'il y a un verrou, il est au préalable retiré comme décrit ci-avant. Ensuite, le fond 4 est démonté de la boîte de montre 2 avec l'outil positionné dans la fente 31. Le retrait du fond 4 permet d'enlever le support de mouvement 5. Ensuite, le mouvement 7 et le cadran peuvent être extraits par le bas de la carrure. Pour le remontage, il s'effectue également par le bas en plaçant d'abord le mouvement 7 au sein du logement 3a de la carrure 3 avec les repères 20 du mouvement coïncidant avec les repères de la carrure. Le support de mouvement 5 est ensuite également positionné grâce à ses repères 18 et au final le fond 4 est fixé sur la carrure 3 grâce à la liaison à baïonnette ou toute liaison réversible avec éventuellement le verrou.

## Revendications

1. Tête de montre (1) pouvant être montée par le haut et démontée par le bas, avec le bas définissant une position inférieure tournée vers un fond (4) et avec le haut définissant une position supérieure opposée à la position inférieure, la tête de montre (1) comprenant :
- une boîte prémontée (2) comportant une carrure (3) délimitant un logement intérieur (3a), le fond (4) monté avec des moyens de fixation réversibles sur ladite carrure (3) et un support de mouvement (5) monté à butée sur une face inférieure de la carrure (3),
- un mouvement (7) monté sur le support de mouvement (5) au sein de la boîte prémontée (2),
- un cadran (8) monté sur le mouvement (7),
- une glace (10) fermant la boîte prémontée (2) à l'extrémité opposée au fond (4),
ledit cadran (8) et ledit mouvement (7) ayant des dimensions inférieures ou égales à celles des dimensions du logement (3a) intérieur de la carrure (3) de manière à pouvoir traverser la carrure (3) par le haut et par le bas.

2. Tête de montre (1) selon la revendication précédente, dans laquelle les moyens de fixation réversibles sont formés par une liaison à baïonnette.

3. Tête de montre (1) selon la revendication précédente, dans laquelle le fond (4) comporte sur son pourtour (4a) au moins un premier rebord (13) traversé par une rainure (12) et dans laquelle la carrure (3) comporte au moins un deuxième rebord (14) saillant à l'intérieur de ladite carrure (3), ladite rainure (12) étant ouverte à une extrémité pour permettre l'engagement du deuxième rebord (14) lors d'une mise en rotation du fond (4), l'engagement du deuxième rebord (14) dans la rainure (12) formant la liaison à baïonnette.

4. Tête de montre (1) selon la revendication précédente, dans laquelle la boîte prémontée (2) comporte un verrou (22) disposé au niveau de la liaison à baïonnette pour empêcher tout mouvement relatif en rotation entre la carrure (3) et le fond (4).

5. Tête de montre (1) selon la revendication précédente, dans laquelle le verrou (22) est positionné entre des cornes (23) de la carrure (3).

6. Tête de montre (1) selon la revendication 4 ou 5, dans laquelle le verrou (22) est une pièce flexible rapportée à la carrure (3) et au fond (4), une ouverture (27) étant ménagée au travers du deuxième rebord (14) et la rainure (12) communiquant avec une encoche (26) pratiquée dans le premier rebord (13), ladite encoche (26) étant positionnée en regard de l'ouverture (27) pour recevoir conjointement le verrou (22).

7. Tête de montre (1) selon la revendication précédente, dans laquelle le verrou (22) comporte deux crochets (22a,22b) destinés à accrocher respectivement des extrémités (13a,13b) du premier rebord (13) qui encadrent l'encoche (26) du fond (4).

8. Tête de montre (1) selon la revendication 6 ou 7, dans laquelle le fond (4) est traversé par une première fente (29) pour accueillir un premier outil (28) afin d'appliquer une force sur ledit verrou (22) assurant son retrait de la boîte prémontée (2).

9. Tête de montre (1) selon la revendication 4 ou 5, dans laquelle le verrou (22) fait partie intégrante du fond (4) et se présente sous forme d'une portion flexible (30) saillant radialement vers l'extérieur du fond (4), et dans laquelle une ouverture (27) est ménagée au travers du deuxième rebord (14), ladite portion flexible (30) étant comprimée contre la carrure (3) lors de l'assemblage avec la liaison à baïonnette avant de tomber dans l'ouverture (27) de la carrure (3) et reprendre sa forme pour assurer le verrouillage, le déverrouillage étant assuré par un deuxième outil introduit dans l'ouverture (27) de la carrure (3) pour comprimer la portion flexible (30).

10. Tête de montre (1) selon l'une des revendications 2 à 9, dans laquelle le fond (4) comporte sur sa face visible une deuxième fente (31) ou des orifices pour le positionnement d'un troisième outil de montage et démontage du fond (4) assurant sa mise en rotation par rapport à la carrure (3).

11. Tête de montre (1) selon l'une des revendications précédentes, dans laquelle le support de mouvement (5) comporte des premiers repères (18) coopérant conjointement avec des seconds repères (19) de la carrure (3) et des troisièmes repères (20) du mouvement (7).

12. Tête de montre (1) selon l'une des revendications précédentes, dans laquelle ladite face inférieure de la carrure (3) comporte un bord (17) creusé dans une paroi latérale délimitant le logement intérieur (3a) de la carrure (3) et dans laquelle un épaulement (5c) est creusé sur une face supérieure du pourtour (5a) du support de mouvement (5) avec ledit épaulement (5c) prenant appui sur le bord (17) pour le montage à butée du support de mouvement (5) sur la carrure (3).

13. Tête de montre (1) selon l'une des revendications précédentes, dans laquelle une source amovible d'énergie (32) est nichée dans un compartiment (7a) du mouvement (7).

14. Tête de montre (1) selon l'une des revendications précédentes, dans laquelle le cadran (8) et le mouvement (7) ont les mêmes dimensions.

15. Tête de montre (1) selon l'une des revendications précédentes, dans laquelle le cadran (8) est soudé au mouvement (7).

16. Procédé de montage et démontage de la tête de montre (1) selon l'une des revendications précédentes, comprenant pour le montage les étapes de :
- Prémontage de la boîte de montre (2), le prémontage consistant à :
• Monter à butée le support de mouvement (5) contre la face inférieure de la carrure (3),
• Placer le joint (6) autour du support de mouvement (5),
• Fermer de manière réversible la carrure (3) avec le fond (4) pour obtenir la boîte prémontée (2),
• Placer optionnellement le verrou (22) pour empêcher tout mouvement relatif en rotation entre le fond (4) et la carrure (3),
• Montage par le haut d'au moins le mouvement (7), le cadran (8), la glace (10) et éventuellement une lunette (11) pour obtenir la tête de montre (1),
- et pour le démontage les étapes de :
• Retrait du verrou (22) si il y a un verrou (22),
• Démontage du fond (4) de la boîte de montre (2),
• Démontage par le bas d'au moins le joint (6), le support de mouvement (5) et le mouvement (7).
